# EUROPÄISCHE PATENTSCHRIFT

(11) **EP 3 020 653 B1**
(45) Veröffentlichungstag und Bekanntmachung des Hinweises auf die Patenterteilung: **23.08.2017**
(21) Anmeldenummer: 15003233.2
(22) Anmeldetag: 13.11.2015
(51) Int. Cl.: B65D 75/00

(54) **STANDBODENBEUTEL**
SELF-STANDING BAG
SAC AVEC FOND DE SUPPORT

(30) Priorität: 17.11.2014 DE 202014105515 U
(43) Veröffentlichungstag der Anmeldung: 18.05.2016
(73) Patentinhaber: Bischof + Klein SE & Co. KG, 49525 Lengerich (DE)
(72) Erfinder: KÖPPE, David, 49084 Osnabrück (DE); SPENDLOW, Glenn Andrew, 49545 Tecklenburg (DE)
(74) Vertreter: Wischmeyer, André

(56) Entgegenhaltungen:
- DE-U1-202013 103 978
- US-A- 4 810 109
- US-A1- 2007 257 093

## Beschreibung

Die Erfindung betrifft einen Standbodenbeutel, der einen jeweils am unteren Ende einer Vorder- und einer Rückwand angeordneten Boden aufweist. Dieser Boden ist mittels einer Bodenfalte ausgebildet, die auf der Vorderseite mit der Vorderwand und auf der Rückseite mit der Rückwand über Nähte verbunden ist, wobei eine Faltkante der Bodenfalte in einem befüllten Zustand des Standbodenbeutels von einer ersten Ecke des Bodens zu einer schräg, insbesondere diametral gegenüberliegenden, zweiten Ecke des Bodens verläuft.

Ein Boden bzw. Standbodenbeutel nach dem Oberbegriff des Anspruchs 1 ist beispielsweise in der US 4810109, wahlweise auch in der DE 20 2013 103 978 U1 offenbart. Die Böden dieser Standbeutel weisen randseitige Nähte auf, die jeweils auf der Vorder- und der Rückseite von seitlichen Längsnähten des Standbodenbeutels ausgehend und in der zusammengefalteten Beutelposition unter Ausbildung eines in der Regel stumpfen Winkels in einer Ecke des Bodens zusammentreffen. Typischerweise verlaufen die die Seitenränder des Bodens geradlinig und stehen winklig aneinander an. Zur Ausbildung eines im Wesentlichen rechteckigen Bodens weisen die Nähte eine unterschiedliche Länge auf. Darüber hinaus sind die Vorder-und die Rück-Wand mit zueinander spiegelbildlich angeordneten Nähten versehen, so dass bei einer Befüllung die von unten entlang der Höhe des Beutels nach oben verlaufenden Längsnähte beispielsweise eines Kunststoffbeutels am bodenseitigen Ende diametral gegenüberliegen und entsprechend die weiteren Ecken bzw. Kanten des Bodens auf unterschiedlichen Seiten bezüglich der Knick- oder Faltkante der Bodenfalte angeordnet sind. Die Faltkante der Bodenfalte verläuft entsprechend diametral zwischen den ursprünglichen Längsnähten.

Der dargestellte Stand der Technik besitzt zwar einen standfesten Boden, ist allerdings aufgrund dieses Bodens nach oben hin nahezu kegelförmig ausgebildet. Dies ist einerseits nachteilig für das verfügbare Nutzvolumen, andererseits ist es ungünstig für eine Bedruckung des Beutels und die hiermit einhergehende Werbefunktion, wenn der Beutel in einem Regal zu Verkaufszwecken präsentiert wird.

Es ist daher Aufgabe der vorliegenden Erfindung, einen Standbodenbeutel auszubilden, dessen zu bedruckende Vorderseite weniger stark gerundet ist und der dennoch standfest ausgebildet ist.

Die Aufgabe wird gelöst durch einen Gegenstand gemäß Anspruch 1 sowie durch ein Verfahren nach Anspruch 12. Weitere vorteilhafte Ausgestaltungen der Erfindung sind den auf diese Ansprüche rückbezogenen Unteransprüchen sowie der nachfolgenden Beschreibung zu entnehmen.

Erfindungsgemäß ist vorgesehen, dass der Standbodenbeutel zwei Seitenfalten aufweist. Hierdurch wird aus einem nahezu kegelförmigen Beutel ein Beutel mit klar definierter Vorderseite bei gleichzeitig hoher Standfestigkeit. Da daher gleichzeitig breitere Folienbahnen verwendbar sind, ergeben sich Beutel mit deutlich größerem Nutzvolumen.

Wenn die eine der Seitenfalten Teil eines die Vorderwand ausbildenden Folienstreifens ist, während die andere der Seitenfalten Teil eines die Rückwand ausbildenden Folienstreifens ist, so wird die Herstellung des erfindungsgemäßen Standbodenbeutels trotz der Seitenfalten bei gleichzeitig komplexerem Boden vereinfacht, da die Seitenfalten nicht separat zugeführt werden müssen.

Entsprechend stellt es eine Lösung der vorstehend beschriebenen Aufgabe dar, wenn vorzugsweise nach Herstellung zweier Längs- und der die Bodenkontur bestimmenden Nähte, vorzugsweise Siegelnähte, die Seitenfalten durch ein gegeneinander Verschieben der Vorder-und der Rückwand in Richtung deren flächiger Erstreckung erzeugt werden. Durch diesen komplizierten Verschiebeprozess wird die Integration einer Seitenfalte in den Standbodenbeutel deutlich vereinfacht, da auf komplizierte Nahtkonstruktionen im Bodenbereich verzichtet wird.

Die Erzeugung der Seitenfalten durch ein Gegeneinanderverschieben der Vorderwand und der Rückwand vorzugsweise in Richtung deren flächiger Erstreckung kann durch ein beidseitiges Ergreifen der bereits vorhandenen Längsnähte, die vom Boden des Standbodenbeutels in Richtung des Kopfbereiches reichen, und eine Verringerung des Abstandes zwischen diesen beiden erfolgen. Beispielsweise können die Längsnähte aufeinander oder nahezu aufeinander zu bewegt werden. Auch eine versetzt zueinander verlaufende Bewegung, insbesondere in Richtung der flächigen Erstreckung der verbleibenden Vorder- oder Rückwand kann zur Ausbildung der Seitenfalten führen. Es können beide Längsnähte oder stattdessen auch die neu zu bildenden Längskanten der Seitenfalten ergriffen und bewegt werden, alternativ kann auch nur eine der Längskanten -bzw. -nähte ergriffen und bewegt werden. Vorzugsweise werden sowohl die beiderseits vorhandenen Längsnähte wie auch der Bereich der sich neu bildenden Längsnaht ergriffen und Vorder- und Rückwand gegeneinander bewegt. Alternativ oder ergänzend kann auch der an die Längsnähte angrenzende Bereich ergriffen werden. So wird eine Kontur erzeugt, die Seitenfalten aus dem für die Vorder- oder Rückwand vorhandenen (insbesondere Folien-) Material bereit stellt und durch die sich bei Befüllung des Standbodenbeutels eine vorteilhafte, zumindest unterhalb des Beutelkopfes quaderförmige Form ausbildet.

Im Bereich der inneren Kante der Seitenfalte kann diese zur Unterstützung der Knickbewegung bereits vorbehandelt, beispielsweise geprägt sein.

Die Prägung kann bis in den Bereich der nach unten abschließenden Naht hineingehen und auch dort eine Vorzugsfaltlinie ausbilden. Um eine gute Stapelfähigkeit des Standbodenbeutels herzustellen, verläuft die Faltkante unter einem Winkel in die Naht, die sich nach unten in den Boden übergehend anschließt, schräg hinein.

Besonders vorteilhaft ist eine Ausbildung eines erfindungsgemäßen Standbodenbeutels, bei dem durch eine dritte und vierte einander diametral gegenüberliegende Ecke des Bodens verbindende Verbindungslinie vorhanden ist, die die Faltkante des Bodens kreuzt und kürzer als diese ist. Dies entspricht einer rechteckigen Form des Bodens, bei dem die aneinander angrenzende Bodenränder oder die diese ausbildenden Nähte unterschiedliche Längen aufweisen. In Kombination mit den erfindungsgemäß vorhandenen zwei Seitenfalten wird insbesondere die längere Kante des Bodens als Abschluss einer breiten Vorderwand verwendet werden können, so dass eine gut ausgebildete Frontseite ohne den aus dem Stand der Technik bekannten quasi zylinder- bzw. kegelstumpfförmigen Aufbau für Informationswiedergabe zur Verfügung steht.

Vorteilhafterweise ist im zusammengelegten Zustand und projiziert auf die Ebene der flächigen Erstreckung des Standbodenbeutels diejenige Naht, die einen kürzen Seitenrand des Bodens ausbildet mit einem größeren Winkel mit der Faltkante oder zur Faltkante versehen als jene Naht, die einen längeren Seitenrand des Bodens ausbildet. Insbesondere handelt es sich hierbei um diejenige Naht, die die Seitenfalte nach unten hin abschließt. Somit bleiben für die frontseitige Bedruckung die größeren Bereiche frei.

Die Seitenfalten sind an ihrem unteren Ende vorzugsweise vollständig bezüglich der Faltkante auf einer Seite der Bodenfalte angeordnet, so dass ein Einbringen der Seitenfalten nicht durch die Faltkante erschwert wird und ebenfalls die Zusammenfaltung und das Flachlegen des Beutels zum nachfolgenden Transport prozesssicherer durchgeführt werden kann.

Zur Verbesserung der Standfestigkeit und einer nahezu rechteckigen Ausbildung des Standbodenbeutels sind zumindest zwei, vorzugsweise vier der vom Boden zum oberen Ende des Standbodenbeutels hin verlaufenden äußeren Längskanten der Seitenfalten gesiegelt.

Die Ausbildung der jeweiligen Seitenfalte an jeweils dem kürzeren Rand eines rechteckigen Bodens und vollständig auf einer Seite der Bodenfaltkante unterstützt die die Einbringung dieser Seitenfalte und das Zusammenlegen zwecks nachfolgender Stapelung. Es steht die gesamte Länge der Bodenseite ohne weitere Kanten oder abgesiegelte Bereiche zum Knicken zur Verfügung, so dass das Einbringen der Seitenfalte, gegebenenfalls bei gleichzeitig forciertem Einstülpen des die Seitenfalte ausbildenden Bereiches, erleichtert ist. Die Innenkante bzw. innere Faltkante der jeweiligen Seitenfalte ist hierbei vorzugsweise mit einem Abstand von einer der Längskanten der Seitenfalte versehen, der kleiner als die halbe Länge einer der den angrenzenden Bodenseitenrand ausbildenden Naht ist.

Insbesondere endet die Innenkante der (jeweiligen) Seitenfalte in dem zusammengefalteten Zustand des Standbodenbeutels in einem Knick der zur Ausbildung eines Bodenrandes vorgesehenen Naht oder quert diese. Seitenfalte und Boden gehen gut ineinander über, die Stapelfähigkeit ist durch die flachere Kontur des zusammengefalteten Beutels verbessert.

Vorzugsweise verläuft im zusammengefalteten Zustand des Standbodenbeutels eine Bodenkante des Standbodenbeutels auf der Vorderseite schräg über die gesamte Breite des Beutels. Somit werden ein geringes Packmaß, gleichzeitig eine Versteifung des vorderen Bereiches nicht nur in der Breite sondern auch in der Höhe und somit eine bessere Stapelung erreicht.

Vorzugsweise wird ein erfindungsgemäßer Standbodenbeutel mit Wänden, die zumindest im Wesentlichen durch eine ein- oder mehrlagige Kunststoff-, Papier- oder Kunststoff-Papier-Verbundfolie mit ausgebildet werden, hergestellt. Zumindest im Wesentlichen umfasst, dass zusätzlich zu dem eigentlichen Folienmaterial natürlich noch Druckfarben, siegelfähige Innenlagen (-Bereiche), Nähte und ggf. auch Kleber, Ausgießer oder Zipper sowie andere weitere funktionale Elemente vorhanden sein können. Gleichwohl ist die flächige Erstreckung des Bodens, der Seiten-, Vorder- bzw. Rückwände durch ein vorzugsweise als Folienmaterial ausgebildetes Material aus Kunststoff oder einer entsprechenden Kunststoff-Papier-Verbundfolie ausgebildet.

Ungeachtet dessen kann zu Barrierezwecken zusätzlich eine weitere Barriereschicht, die beispielsweise aus einer mit Aluminium bedampften Kunststoffschicht oder einer Aluminiumschicht bestehen kann, vorhanden sein.

Weitere Vorteile und Einzelheiten der Erfindung lassen sich der nachfolgenden Figurenbeschreibung entnehmen. In den Abbildungen zeigt schematisch dargestellt:
- Fig. 1: einen erfindungsgemäßen Gegenstand während des Herstellungsverfahrens,
- Fig. 2: den Gegenstand nach Fig. 1 während eines nachfolgenden Verfahrensschritts entlang des Schnitts II-II nach Fig. 1 ohne Bodenansicht,
- ²Fig. 3: den Gegenstand nach Fig. 2 nach einem nachfolgenden Verfahrensschritt
- Fig. 4: den Gegenstand nach Fig. 3 in einer flachgelegten Variante,
- Fig. 5 a - c: weitere erfindungsgemäße Ausführungsbeispiele.

Einzelne technische Merkmale der nachbeschriebenen Ausführungsbeispiele können auch in Kombination mit vorbeschriebenen Ausführungsbeispielen sowie den Merkmalen der unabhängigen Ansprüche und etwaiger weiterer Ansprüche zu erfindungsgemäßen Gegenständen kombiniert werden. Sofern sinnvoll, werden funktional gleichwirkende Elemente mit identischen Bezugsziffern versehen.

Zur Ausbildung eines erfindungsgemäßen Standbodenbeutels kann entweder eine Vorder- oder eine Rückenseitenfolie entlang von Längsnähten 1 und 2 versiegelt werden. Alternativ kann auch eine Schlauchfolie verwendet werden, die an den Längsseiten gesiegelt wird. Unter Nähten werden vorstehend sowie nachfolgend Nähte verstanden, die durch Heißsiegeln, Kleben oder Ultraschallschweißen oder gleichwirkende Methoden eine Verbindung von aneinander zu befestigenden, angrenzenden Folienbereichen bewirkt.

Eine strichpunktierte Linie 3 deutet eine innenliegende Faltkante einer ebenfalls innenliegenden Bodenfalte 4 an. Diese kann durch Falten der Vorder- oder Rückwand oder durch Einschießen einer separaten Folie erzeugt werden. In einem unteren Bereich 6 sind die Längsnähte 1 und 2 vierlagig ausgebildet.

In der dargestellten Projektion während des Herstellungsverfahrens und in der Ansicht auf die Figurenebene gemäß Fig. 1 bildet eine eine kürzere Seite des Bodens ausbildende Naht 7, die auf der Vorderseite verläuft, mit der Naht 8, die über einen stumpfen Winkel mit der Naht 7 mit der Faltkante 3 ein stumpfwinkliges Dreieck ausbildet, einen vorderen Seitenrand des Bodens. Strichlinierte und entsprechend spiegelbildlich ausgebildete Nähte 9 und 10 sind Nähte, die auf der Rückwand des Standbodenbeutels vorhanden sind. Die Eckübergänge der Nähte 7,8 und 9,10 teilen den untersten Folienrand beispielsweise im Verhältnis 1/3 zu 2/3. Bei einer Befüllung des Standbodenbeutels stülpen sich die von den Nähten 7 und 8 sowie 9 und 10 gebildeten Böden nach vorne bzw. hinten aus der Figurenebene heraus und bilden gemeinsam dann einen schräg zur Figurenebene anstehenden rechteckigen Boden mit kurzen Seiten 7 und 10 sowie längeren Kanten 8 und 9 aus.

Strichpunktierte Linien 11 stellen Knickkanten dar, die nach der Herstellung der Seitenfalten des Standbodenbeutels Außenränder der zu bildenden Seitenfalten darstellen. Um die Phase der Herstellung der Seitenfalte prozesssicher zu gestalten, kann der Beutel entlang dieser Linien vorbehandelt, beispielsweise geprägt sein. Gleiches gilt für strichpunktiert dargestellte Linien 12, die den innenliegenden Faltkanten der Seitenfalten entsprechen.

Während des in der Fig. 2 dargestellten charakteristischen Verschiebeprozesses, bei dem eine Vorderwand 13 und eine Rückwand 14 in Richtung der jeweiligen Pfeile F,G verschoben werden, bilden sich Seitenfalten 15 und 16 aus. Diese entstehen durch Abknicken der an der inneren Kanten 12' angrenzenden Bereiche gegeneinander. Die Außenkanten der Seitenfalten werden somit einerseits durch die Nähte 1 und 2 sowie andererseits entlang der Linien 11 gebildet. Dank dieser Linien kann zur Herstellung der in Fig. 3 gezeigten Kontur ebenfalls wieder eine Naht 1' bzw. 2' zur Aussteifung und Definition der jeweiligen Seitenfalte erzeugt werden (Fig. 3).

Durch das Zusammenschieben der Seitenfalten, bei dem letztlich aus einer Vorder-und einer Rückwand 13,14 die Seitenfalten 15,16 erzeugt werden, ergibt sich für eine Stapelung der Standbodenbeutel zwecks Transport zum Verarbeiter das in der Fig. 4 gezeigte charakteristische Linien- bzw. Nahtbild im Bodenbereich.

Die Siegelnaht 8 ist querverlaufend über die gesamte Breite der Vorderseite vorhanden. Sie stabilisiert somit den unteren Beutelbereich. Ausgehend vom in der Figur linken unteren Ende des Standbodenbeutels verläuft der Seitenrand (Naht 7) des Bodens über einen Knick 20 hin zum Kreuzungspunkt mit der Faltkante 3 der Bodenfalte 4. Am rechten Rand mit Längsnaht 2 verläuft der dann auf der Rückseite des Standbodenbeutels ausgebildete Teil des Bodens mittels einer geknickten Seitennaht 10 des Bodens in Richtung der unteren rechten Ecke, von der auf der Rückseite des Standbodenbeutels die längere Seitenrandnaht 9 hin zur Längsnaht 1 verläuft. In der gezeigten Ansicht sind die linken Nähte 1' und 1 genauso deckungsgleich wie die rechten Nähte 2 und 2'.

Am oberen Ende im Kopfbereich des Standbodenbeutels kann ein Ausgießer 17 zur Entnahme nach Befüllung mit beispielsweise einer Flüssigkeit dienen. Alternativ kann der erfindungsgemäße Standbodenbeutel an seinem oberen Ende gemäß den Ausführungsbeispielen der Fig. 5a, 5b und 5c mit entweder einem Zipper 18 (Fig. 5a), ohne Wiederverschluss (Fig. 5b) oder mit einem Slider 19 (Fig. 5c) versehen sein.

## Patentansprüche

1. Standbodenbeutel mit einem jeweils am unteren Ende einer Vorderwand (13) und einer Rückwand (14) angeordneten Boden, der mittels einer Bodenfalte (4) ausgebildet ist, die auf der Vorderseite (13) mit der Vorderwand und auf der Rückseite mit der Rückwand (14) über Nähte (1,2,7,8,9,10) verbunden ist, wobei eine Faltkante (3) der Bodenfalte (4) in einem befüllten Zustand des Standbodenbeutels von einer ersten Ecke des Bodens zu einer schräg, insbesondere diametral, gegenüberliegenden, zweiten Ecke des Bodens verläuft, **dadurch gekennzeichnet, dass** der Standbodenbeutel zwei Seitenfalten (15,16) aufweist.

2. Standbodenbeutel nach Anspruch 1, **dadurch gekennzeichnet, dass** die eine der Seitenfalten Teil eines die Vorderwand ausbildenden Folienstreifens ist, während die andere der Seitenfalten Teil eines die Rückwand ausbildenden Folienstreifens ist und/oder dass insbesondere die Seitenfalten (15,16) durch ein gegeneinander Verschieben der Vorderwand (13) und der Rückwand (14) vorzugsweise in Richtung (F,G) deren flächiger Erstreckung ausgebildet sind.

3. Standbodenbeutel nach einem der vorherigen Ansprüche, **gekennzeichnet durch** eine eine dritte und vierte einander diametral gegenüberliegende Ecke des Bodens verbindende Verbindungslinie, die die Faltkante (3) des Bodens kreuzt und kürzer als diese ist.

4. Standbodenbeutel nach einem der vorherigen Ansprüche, **dadurch gekennzeichnet, dass** im zusammengelegten Zustand und projiziert auf die Ebene der flächigen Erstreckung des Standbodenbeutels diejenige Naht (7,10), die einen kürzeren Seitenrand des Bodens ausbildet, einen größeren Winkel mit der Faltkante (3) ausbildet als diejenige Naht (8,9), die einen längeren Seitenrand des Bodens ausbildet.

5. Standbodenbeutel nach einem der vorherigen Ansprüche, **dadurch gekennzeichnet, dass** die Seitenfalten (15,16) an ihrem unteren Ende bezüglich der Faltkante (3) jeweils vollständig auf einer Seite der Bodenfalte angeordnet und jeweils an ihrem unteren Ende mit der einen kürzeren Seitenrand des Bodens ausbildenden Naht (7,10) verbunden sind.

6. Standbodenbeutel nach einem der vorherigen Ansprüche, **dadurch gekennzeichnet, dass** zumindest zwei, vorzugsweise vier, der vom Boden zum oberen Ende des Standbodenbeutels hin verlaufenden äußeren Längskanten der Seitenfalten (15,16) gesiegelt sind.

7. Standbodenbeutel nach einem der vorherigen Ansprüche, **dadurch gekennzeichnet, dass** die Innenkante (12') der (jeweiligen) Seitenfalte (15,16) in deren zusammengefalteten Zustand in einem Knick (20) der zur Ausbildung eines Bodenrandes vorgesehenen Naht (7) endet oder diese quert.

8. Standbodenbeutel nach einem der vorherigen Ansprüche, **dadurch gekennzeichnet, dass** im zusammengefalteten Zustand eine einen Seitenrand ausbildende Naht (8) des Standbodenbeutels auf der Vorderseite schräg über die gesamte Breite des Standbodenbeutels verläuft.

9. Standbodenbeutel nach einem der vorherigen Ansprüche, **dadurch gekennzeichnet, dass** seine Wände zumindest im Wesentlichen durch eine ein- oder mehrlagige Kunststoff-, Papier- oder Kunststoff-Papier-Verbundfolie mit ausgebildet werden.

10. Standbodenbeutel nach Anspruch 9, **dadurch gekennzeichnet, dass** er zusätzlich eine Barriereschicht aufweist.

11. Verfahren zur Herstellung eines Standbodenbeutels nach einem der vorherigen Ansprüche, **dadurch gekennzeichnet, dass** nach Herstellung zweier Längs- und der die Bodenkontur bestimmenden Nähte (1,2,7,8,9,10) die Seitenfalten (15,16) durch ein gegeneinander Verschieben der Vorderwand (13) und der Rückwand (14) in Richtung (F,G) deren flächiger Erstreckung erzeugt werden.

12. Verfahren nach Anspruch 11, **dadurch gekennzeichnet, dass** die Vorder- und die Rückwand (13,14) soweit gegeneinander verschoben werden, dass die Ecken des Bodens unter Faltung der diese Ecken verbindenden Naht (7,10) im zusammengefalteten Zustand auf einer insbesondere als Längsseite ausgebildeten Seite des zusammengefalteten Beutels angeordnet sind.

13. Verfahren nach einem der Ansprüche 11 oder 12, **dadurch gekennzeichnet, dass** die innere Kante (12') der Seitenfalte zur Unterstützung der Knickbewegung vorbehandelt ist.

14. Verfahren nach einem der Ansprüche 11 bis 13, **dadurch gekennzeichnet, dass** nach dem Herstellen der Seitenfalten (15,16) deren noch ungesiegelte äußere Längskante versteift wird.

## Claims

1. Self-standing bag comprising a base arranged on the lower end of each of a front wall (13) and a rear wall (14), which base is formed by means of a base fold (4) which is connected by seams (1, 2, 7, 8, 9, 10) to the front wall on the front side (13) and to the rear wall (14) on the rear side, a folded edge (3) of the base fold (4), in a filled state of the self-standing bag, extending from a first corner of the base to a diagonally, in particular diametrically, opposite second corner of the base, **characterised in that** the self-standing bag comprises two side folds (15, 16).

2. Self-standing bag according to claim 1, **characterised in that** one of the side folds is part of a film strip forming the front wall, while the other of the side folds is part of a film strip forming the rear wall, and/or **in that** in particular the side folds (15, 16) are formed by moving the front wall (13) and the rear wall (14) relative to one another, preferably in the direction (F, G) of the planar extension thereof.

3. Self-standing bag according to any of the preceding claims, **characterised by** a connecting line that connects third and fourth mutually diametrically opposite corners of the base and that intersects the folded edge (3) of the base and is shorter than said folded edge.

4. Self-standing bag according to any of the preceding claims, **characterised in that**, in the assembled state and projected onto the plane of the planar extension of the self-standing bag, the seam (7, 10) that forms a shorter side edge of the base forms a larger angle with the folded edge (3) than the seam (8, 9) that forms a longer side edge of the base.

5. Self-standing bag according to any of the preceding claims, **characterised in that** the side folds (15, 16) at the lower end thereof relative to the folded edge (3) are each arranged completely on one side of the base fold and are each connected at the lower end thereof to the seam (7, 10) that forms a shorter side edge of the base.

6. Self-standing bag according to any of the preceding claims, **characterised in that** at least two, preferably four outer longitudinal edges of the side folds (15, 16), which edges extend from the base towards the upper end of the self-standing bag, are sealed.

7. Self-standing bag according to any of the preceding claims, **characterised in that** the inner edge (12') of the (particular) side fold (15, 16), in the folded-up state thereof, ends in a bend (20) of the seam (7) provided to form a base edge or intersects said seam.

8. Self-standing bag according to any of the preceding claims, **characterised in that**, in the folded-up state, a seam (8) of the self-standing bag forming a side edge on the front side extends obliquely over the entire width of the self-standing bag.

9. Self-standing bag according to any of the preceding claims, **characterised in that** the walls thereof are formed at least substantially by a single-layer or multi-layer plastics, paper or plastics-paper composite film.

10. Self-standing bag according to claim 9, **characterised in that** it further comprises a barrier layer.

11. Method for producing a self-standing bag according to any of the preceding claims, **characterised in that**, after two longitudinal seams (1, 2, 7, 8, 9, 10) that determine the base contour have been produced, the side folds (15, 16) are made by moving the front wall (13) and the rear wall (14) relative to one another in the direction (F, G) of the planar extension thereof.

12. Method according to claim 11, **characterised in that** the front wall and the rear wall (13, 14) are moved relative to one another to the extent that the corners of the base, by folding the seam (7, 10) that connects said corners, are arranged on a side of the folded-up bag that is in particular designed as a longitudinal side.

13. Method according to either claim 11 or claim 12, **characterised in that** the inner edge (12') of the side fold for supporting the bending movement is pretreated.

14. Method according to any of claims 11 to 13, **characterised in that**, after the side folds (15, 16) have been produced, the outer longitudinal edge thereof that remains unsealed is stiffened.

## Revendications

1. sachet à fond plat comprenant un fond qui est disposé à l'extrémité inférieure d'une paroi avant (13) et à celle d'une paroi arrière {14) et qui est formé au moyen d'un pli de fond (4) qui est relié du côté avant (13) à la paroi avant et du côté 'arrière à la paroi arrière (14) par des coutures (1, 2, 7, 8, 9, 10), un bord de pliage (3) du pli de fond (4) s'étendant, lorsque le sac à fond plat est rempli, d'un premier coin du fond à un second coin du fond qui lui est opposé obliquement, en particulier diamétralement, **caractérisé en ce que** le sachet à fond plat comporte deux plis latéraux (15, 16).

2. Sachet à fond plat selon la revendication 1, **caractérisé en ce que** l'un des plis latéraux fait partie d'une bande de film formant la paroi avant tandis que l'autre des plis latéraux fait la partie d'une bande de film formant la paroi arrière et/ou **en ce que** notamment les plis latéraux (15, 16) sont formés par déplacement de la paroi avant (13) et de la paroi arrière (14) l'une par rapport à l'autre, de préférence dans la direction (F, G) de leur extension bidimensionnelle.

3. Sachet à fond plat selon l'une des revendications précédentes, **caractérisé par** une ligne de liaison qui relie des troisième et quatrième coins diamétralement opposés et qui croise le bord de pli (3) du fond et qui est plus courte que celui-ci.

4. Sachet à fond plat selon l'une des revendications précédentes, **caractérisé en ce que**, à l'état replié et en projection sur le plan de l'extension bidimensionnelle du sachet à fond plat, la couture (7, 10) formant un bord latéral plus court du fond forme un angle plus grand avec le bord de pliage (3) que la couture (6, 9) formant un bord latéral plus long du fond.

5. Sachet à fond plat selon l'une des revendications précédentes, **caractérisé en ce que** les plis latéraux (15, 16) sont disposés chacun, à l'extrémité inférieure par rapport au bord de pliage (3), complètement sur un côté du pli de fond et sont reliés chacun, à leur extrémité inférieure, à la couture (7, 10) formant un bord latéral plus court du fond.

6. Sachet à fond plat selon l'une des revendications précédentes, **caractérisé en ce qu'**au moins deux bords longitudinaux extérieurs des plis latéraux (15, 16), s'étendant de préférence du fond à l'extrémité supérieure du sachet à fond plat, sont scellés.

7. Sachet à fond plat selon l'une des revendications précédentes, **caractérisé en ce que** le bord intérieur (12') du pli latéral (respective) (15, 16) se termine, dans son état plié dans un coude (20) de la couture destinée à former un bord de fond (7), ou croise ledit coude.

8. Sachet à fond plat selon l'une des revendications précédentes, **caractérisé en ce que**, à l'état plié, une couture (8) du sachet à fond plat, laquelle forme un bord latéral, s'étend sur le côté avant obliquement sur toute la largeur du sachet à fond plat.

9. Sachet à fond plat selon l'une des revendications précédentes, **caractérisé en ce que** ses parois sont formées au moins sensiblement par un film composite de matière plastique, papier ou matière plastique-papier à une ou plusieurs couches.

10. Sachet à fond plat selon la revendication 9, **caractérisé en ce qu'**il comporte en outre une couche barrière.

11. Procédé de fabrication d'un sachet à fond plat selon l'une des revendications précédentes, **caractérisé en ce que**, après la réalisation des coutures (1, 2, 7, 8, 9, 10), deux longitudinales et celle définissant le contour de fond, les plis latéraux (15, 16) sont générés par déplacement de la paroi avant (13) et de la paroi arrière (14) l'une par rapport à l'autre dans leur extension bidimensionnelle.

12. Procédé selon la revendication 11, **caractérisé en ce que** les paroi avant et paroi arrière (13, 14) sont déplacés l'une par rapport à l'autre jusqu'à ce que les coins du fond soient disposés, par pliage de la couture (7, 10) reliant ces coins, du côté du sachet replié, réalisé notamment sous la forme d'un côté longitudinal, à l'état replié.

13. Procédé selon l'une des revendications 11 ou 12, **caractérisé en ce que** le bord intérieur (12') du pli latéral est prétraité **en ce qu'**il est soumis au mouvement de cintrage.

14. Procédé selon l'une des revendications 11 à 13, **caractérisé en ce que**, après la réalisation des plis latéraux (15, 16), le bord longitudinal extérieur de ceux-ci encore non scellé est rigidifié.
